# EUROPÄISCHE PATENTANMELDUNG

(11) **EP 1 408 166 A2**
(43) Veröffentlichungstag der Anmeldung: **14.04.2004**
(21) Anmeldenummer: 03010146.3
(22) Anmeldetag: 05.05.2003
(51) Int. Cl.: E03D 11/02

(54) **Sattelform-Toilettenschüssel**

(30) Priorität: 11.10.2002 DE 20215163 U
(71) Anmelder: Schmidt, Helmut, 81479 München (DE)
(72) Erfinder: Schmidt, Helmut, 81479 München (DE)

(57) **Zusammenfassung**

Durch die Sattelform (R550mm) und die Sitzhöhe (H500 mm) ist erreicht, daß der Innenraum der Toilettenschüssel in der Art optimiert wurde, als die Berührungsmöglichkeit von Körperteilen derart eingeschränkt wird, daß sich daraus folgend auch die Ansteckungsgefahr wesentlich vermindert.

Gleichzeitig erfolgt eine bessere Ableitung der Fäkalien und damit eine Senkung des Verschmutzungsgrades im Innenraum der Toilettenschüssel, die bekannterweise oft sehr abstoßend wirkt.

Die Erfindung kommt damit dem gesteigerten Hygienebewußtsein der Menschen dadurch entgegen, als die Gefahr zur Ansteckung mit Krankheiten wie Aids und Hepathitis wesentlich eingeschränkt wird.

## Beschreibung

Die Toilettenschüssel in Sattelform stellt gegenüber allen bisherigen Produkten auf diesem Gebiet eine Neugestaltung der Sitzfläche und durch die neue Formgebung und Bemaßung insgesamt eine bessere Nutzung des Innenraumes bei gleichzeitiger Angleichung an die Anatomie des Menschen dar.

Dabei wurde auch der geänderten Größe der Menschen Rechnung getragen.

Die bisherigen **Anschlüsse** für die **Wasserspülung** und den **Fäkalienablau**fv bleiben davon unberührt sodaß sichergestellt ist, daß auch der **Austausch vorhandener Toilttenschüsseln** überholter Bauart **ohne Probleme** möglich ist

Der **Haupteffekt** dieser Erfindung liegt in einer **wesentlichen Verbesserung der Hygiene** beim Benutzen einer Toilette, indem die Berührung von Geschlechtsteilen mit dem Innenraum der Toilettenschüssel wesentlich vermindert wird und die bessere Ableitung des Kotes erfolgt.

Daraus resultiert eine erhebliche Verminderung der Ansreckungsgefahr ( u.a. Aids, Hepathitis etc. ) .

## Patentansprüche

1. **Toilettenschüssel, dadurch gekennzeichnet, daß** sie **sattelförmig** ist und die **Sitzfläche einen Radius von R550mm** aufweist.

2. Toilettenschüssel nach Anspruch 1. **dadurch gekennzeichnet, daß** sie mit einem passenden Toilettendeckel ausgestaltet ist.

3. **Toilettenschüssel** nach den Ansprüchen 1. und 2. **dadurch gekennzeichnet, daß** der **größere Freiraum vorn** durch das **Höhenmaß 500mm** , der von dieser oberen Außenkante mit einer um **5°** nach unten und innen **geneigten Ablauffläche** sowie der in der Draufsicht dargestellten konstruktiven **Breite vorn von 320mm** begründet ist. Daraus folgt der mögliche innere Schwenkradius von R200mm.

4. Toilettenschüssel nach den Ansprüchen 1.,2. und 3. **dadurch gekennzeichnet, daß** der **größere Freiraum hinten** durch gleiches Höhenmaß 500mm , der von dieser oberen Innenkante mit einer um **5°** nach unten und innen **geneigten Ablauffläche** sowie der in der Draufsicht dargstellten konstruktiven **Breite hinten von 390mm** begründet ist
